# EUROPÄISCHE PATENTSCHRIFT

(11) **EP 0 365 650 B1**
(45) Veröffentlichungstag und Bekanntmachung des Hinweises auf die Patenterteilung: **20.09.1995**
(21) Anmeldenummer: 89905086.8
(22) Anmeldetag: 27.04.1989
(51) Int. Cl.: F25D 17/06, F25D 21/04

(54) **NOFROST-KÜHLVERFAHREN FÜR EINEN KÜHLBEREICH ÜBER 0oC**
NOFROST COOLING PROCESS FOR A TEMPERATURE RANGE ABOVE 0oC
PROCEDE DE REFRIGERATION-CONSERVATION A DES TEMPERATURES SUPERIEURES A 0oC

(30) Priorität: 27.04.1988 DE 3814238
(43) Veröffentlichungstag der Anmeldung: 02.05.1990
(73) Patentinhaber: Holzer, Walter, D-88709 Meersburg (DE)
(72) Erfinder: Holzer, Walter, D-88709 Meersburg (DE)
(74) Vertreter: Riebling, Peter, Dr.-Ing.
(86) Internationale Anmeldenummer: EP8900464
(87) Internationale Veröffentlichungsnummer: WO8910523

(56) Entgegenhaltungen:
- DE-B- 1 120 476
- FR-A- 2 454 068
- US-A- 1 897 205
- US-A- 1 900 580
- US-A- 2 042 384
- US-A- 2 053 453
- US-A- 2 059 016
- US-A- 2 090 413
- US-A- 2 143 188
- US-A- 2 161 421
- US-A- 2 626 509
- US-A- 4 422 305

## Beschreibung

In den letzten Jahren wurden mit großem Erfolg Nofrost-Kühlschränke auf den Markt gebracht, die den großen Vorteil haben, daß das sonst auftretende Vereisen des Kühlraumes vermieden wird und damit auch das lästige Abtauen des Eisbefalles.

Das Verfahren besteht im wesentlichen darin, daß in einem getrennten Abteil des Kühlschranks Luft am Verdampfer der Kältemaschine tiefgekühlt wird und diese tiefgekühlte Luft von einem Lüfter in den eigentlichen Kühlraum befördert wird, bis dort die gewünschte Mischtemperatur erreicht ist und ein Thermostat den Lüfter abschaltet. Der Verdampfer der Kältemaschine beschlägt sich mit der Feuchtigkeit d umgewälzten Luft und vereist nach wie vor. Aber dieser Vorgang erstreckt sich nicht auf den eigentlichen Kühlraum. Der Verdampfer wird in gewissen Abständen durch Erwärmung aufgetaut und das Schmelzwasser wird abgeleitet ohne zu stören.

Wegen der genannten Vorteile - kein Vereisen kein Abtauen - hat dieses Verfahren in kurzer Zeit den Markt erobert.

Der Hauptanteil des Verfahrens besteht darin, daß der Luft beim Tiefkühlen die Feuchtigkeit entzogen wird und daher im Kühlraum eine außerordentlich geringe Luftfeuchtigkeit besteht. Dies führt wieder dazu, daß in solchen Kühlschränken gekühlte Lebensmittel, soweit sie nicht luftdicht verpackt sind, schnell austrocknen und an Geschmack und Haltbarkeit verlieren.

Ein Nofrost-Kühlverfahren der eingangs genannten Art ist bereits aus der US-A-2 143 183 bekannt. Dort sind in Hintereinanderschaltung außerhalb des Kühlraumes ein Trocknungsraum für die zugeführte Luft, wobei im weiteren die Luft gekühlt und in einem nachgeschalteten zusätzlichen Raum befeuchtet wird. Die in dieser Art vorbereitete Luft tritt in den eigentlichen Kühlraum ein und verläßt diesen über einen nachgeschalteten Abluftkanal. Die bekannte Kühleinrichtung sieht jedoch keine Temperaturregelung mittels Frischtluft vor.

Eine Temperaturregelung mittels Frischtluft zeigt die US-A-2 161 421. Hier ist ein Kühlschrank beschrieben, bei dem die Kühleinrichtung ununterbrochen läuft, und die Temperatur im Kühlraum dadurch geregelt wird, daß, wenn die Temperatur im Kühlschrank einen gewissen Wert unterschreitet, eine Klappe geöffnet wird, wodurch die Kaltluft ausströmen kann und Warmluft in den Kühlraum einströmen kann.
Nachteil dieses Kühlschrankes ist, daß durch diese simple Regelung der Temperatur mittels einer Abluftklappe eine immense Energieverschwendung stattfindet, da die Kaltluft einfach in die Umgebung abgelassen wird. Weiterhin weist der hier beschriebene Kühlschrank nach herkömmlicher Bauart einen Verdampfer auf, so daß sich oben beschriebene Nachteile des Vereisens des Verdampfers und Austrocknen der gekühlten Luft ergeben.

Aufgabe der Erfindung ist es, ein Verfahren und die Einrichtung anzugeben, welches diese oben beschriebenen wesentlichen Nachteile vermeidet und auch weiterhin die Vorteile des Nofrost-Verfahrens aufweist.

Zur Lösung der Aufgabe sind die Merkmale der Patentansprüche 1 und 5 vorgesehen.

Die zugeführte Frischluft sorgt dafür, daß der Kühlraum nicht zu kalt wird und der vorgesehene Kühlbereich eingehalten wird.

Die einströmende Frischluft wird naturgemäß durch die Konvektoren abgekühlt und würde nach ihrem Austreten aus dem Kühlraum einen Kälteverlust bedeuten; daher wird erfindungsgemäß vorgeschlagen, die abgekühlte Abluft einem Wärmetauscher zuzuführen, der z. B. dem warmen Kondensator der Kältemaschine zugeordnet ist, so daß die Kälte wieder dem Kreislauf der Kältemaschine zugeführt wird.

Diese Wirkung kann man noch dadurch erhöhen, daß die im Wärmetauscher erwärmte Abluft in einen geschlossenen Kreislauf dem Kühlraum vorbehandelt wieder als Frischluft zugeführt wird. Die Bezeichnung Frischluft ist in diesem Zusammenhang so zu verstehen, daß es sich um Luft handelt, die jeweils dem Kühlraum wieder frisch zugeführt wird, wobei eine Vorbehandlung erfindungsgemäß empfohlen wird. Diese Vorbehandlung kann beispielsweise eine Erwärmung, wie vorhin beschrieben, aber auch eine Kühlung sein. Ebenso ist eine Filterung, z. B. mit einem Aktivkohlefilter zweckmäßig, um eine Geruchseinwirkung zu vermeiden, falls in der Küche Zigarettenrauch oder sonstige Kochdünste miteingesaugt würden.

Bei dem erfindungsgemäßen Kühlschrank wird demnach der Kühlraum durch Kälte, ausgehend von Konvektoren, beaufschlagt, wobei über einen Lüfter mit Temperaturregelung Frischluft höherer Temperatur dem Kühlraum zugeführt wird, wobei ein Frischluftkanal und mindestens ein Abluftkanal in Verbindung mit dem Kühlraum vorgesehen sind. Hierbei ist es unerheblich, ob der Lüfter in dem Frischluft- bzw. Zuluftkanal oder im Abluftkanal angeordnet ist.

Beim Öffnen der Tür des Kühlraumes strömt meist wärmere Umgebungsluft ein, und es kann länger dauern, um von einer höheren Temperatur wieder in den gewünschten Kühlbereich zu kommen. Daher wird erfindungsgemäß vorgeschlagen, einen weiteren Zuluftkanal für Kaltluft anzuordnen und mit einem weiteren Lüfter mit Temperaturregelung dafür zu sorgen, daß in einem solchen Fall Kaltluft statt Frischluft dem Kühlraum zugeführt wird. Die Temperaturregelung sorgt dann dafür, daß die Kaltluftzufuhr nahe oder beim Erreichen des Kühlbereiches abgeschaltet wird und die Frischluftregelung wieder die Funktion übernimmt.

Anstelle eines zweiten Lüfters kann selbstverständlich auch ein Umschaltventil vorgesehen werden, um im Bedarfsfall von Frischluft auf Kaltluft umzuschalten.

Um die Voraussetzung zu erfüllen, daß von den Konvektoren immer weniger Kälte zugeführt wird, als bei maximaler Frischtluftzufuhr an Wärme in den Kühlraum gelangt, besteht eine erfindungsgemäße Anordnung darin, daß man die dem Kühlraum zugewandten Oberflächen der Konvektoren sehr gut wärmeleitend gestaltet, um die einströmende Luft schnell auf die niedrige Temperatur zu bringen, aber unter der Oberfläche weniger gut leitende Schichten anordnet, um den Kältetransfer durch die Wandung der Konvektoren zu reduzieren.

Eine gute Kälteübertragung von den Oberflächen der Konvektoren auf die Frischluft wird durch die Anordnung von Kühlrippen oder anderen, die Oberflächen vergrößernde Formen, erreicht. Auch die Gestaltung, zumindest eines Teiles der Wandungen des Kühlraumes als Konvektoren trägt zur Leistungssteigerung und kostensparender Bauweise bei.

In einer weiteren Ausbildung wird vorgeschlagen, die Konvektoren als Kältespeicher auszubilden, wobei die Ausbildung der Konvektoren als latente Kältespeicher in einfachster Weise möglich ist. Gerade in einem Temperaturbereich oberhalb 0°C ist die Verwendung von Wasser oder einem Wassergemisch mit geringem Zusatz eines den Gefrierpunkt senkenden Mittels möglich und kostengünstig.

Eine weitere konstruktive Maßnahme um empfindliche Lebensmittel schonend zu konservieren, ohne in den Bereich der Gefriertemperaturen zu kommen, besteht darin, im Kühlraum einen Innenbehälter zur Aufnahme des Kühlgutes vorzusehen und die Zuluftkanäle derart anzuordnen, daß die Frischluft zumindest teilweise in den Raum zwischen der Innenwand des Kühlraumes und dem Innenbehälter einströmt. Dadurch werden örtliche Unterkühlungen vermieden.

Um auch bereits vorhandene Kühlschränke auf das neue Verfahren umrüsten zu können, wird erfindungsgemäß weiter vorgeschlagen, den Kühlraum als selbständige Einheit in Form eines Einschubes aufzubauen, wobei die Wandungen zur Kälteübertragung dienen, durch welche die Kälte des Gefrierschrankes in den Kühlraum gelangen kann.In einem solchen Fall ist es zweckmäßig, auch die zusätzlich erforderlichen Bauteile, wie Lüfter und Thermostate in den Einschub einzubauen, und zwar im Bereich der geregelten Temperatur über 0°C. Die Frischluftkanäle und Abluftkanäle können bei so einer Ausführung als flache Schläuche ausgebildet sein, die auch ohne weiteres durch den Türspalt der Tür des Gefrierschrankes nach außen geführt werden können.

Um eine erfindungsgemäße Einrichtung auch an die individuellen Bedürfnisse und die jahreszeitlichen Unterschiede anpassen zu können, wird ferner vorgeschlagen, im Bereich des Frischluftkanals und/oder des Abluftkanals eine von Hand einstellbare Drosselklappe vorzusehen. Dem gleichen Zweck dient auch eine von Hand verstellbare Drosselklappe, welche im Bereich der Konvektoren die Kältezufuhr variiert.

Figur 1 ist eine schematische Darstellung eines erfindungsgemäßen Gefrierschrankes (25), welcher in seinem oberen Teil einen Kühlraum (1) aufweist. Darunter befindet sich ein Tiefkühlfach (34), in dem sich auch der Verdampfer (27) der Kältemaschine (5) befindet. er Kühlraum (1) und das Tiefkühlfach (34) sind durch eine Zwischenwand (16) getrennt, die im wesentlichen den Kältezustrom in den Kühlraum (1) bestimmt. Die Kälte gelangt nach diesem gedrosselten Durchgang durch die Zwischenplatte (16) an den Konvektor (2), der aus gut wärmeleitendem Material, z. B. Aluminium besteht. Um die Wirkung dieses Konvektors zu erhöhen, ist er auch seitlich an den Wandungen in Form von Verlängerungen (26) hochgeführt. Ebenso dienen der Verbesserung die Rippen (17).

Der Konvektor (2) wird sich nun infolge des Kältestromes abkühlen, aber sobald eine bestimmte Temperatur, z. B. +2°C erreicht ist, schaltet die Temperaturregelung (10) den Lüfter (9) ein und es gelangt Frischluft durch den Frischluftkanal (6) in den Kühlraum (1). Der Konvektor (2) wird gewärmt und auf der Temperatur 2°C gehalten. Sobald die Temperatur jedoch 2°C übersteigt, schaltet die Temperaturregelung (10) den Lüfter (9) ab und der Kühlraum (1) steht wieder ausschließlich unter dem Einfluß des kühlenden Konvektors (2).

Beim Einströmen der Frischtluft durch den Frischluftkanal (6) wird im Kühlraum Luft verdrängt, sie gelangt durch den Abluftkanal (7) nach außen. Um zu vermeiden, daß dabei Kälte verloren geht wird die Abluft durch einen Wärmetauscher (3) geführt, der den Kondensator (4) der Kältemaschine (5) kühlt. Auf diese Art wird die Kälte wieder dem primären Kältekreis zugeführt und sie geht nur in geringem Maße verloren. Dem primären Kältekreis, bestehend aus der Kältemaschine (5), dem Kondensator (4), einem Drosselventil (8) und dem Verdampfer (27) wird durch das Abkühlen des Kondensators Kälte zugeführt. Der Wärmetauscher (3) kann selbstverständlich auch unabhängig von dem Kondensator (4) getrennt aufgebaut werden, wie dies bei Kälteanlagen üblich ist.

Eine weitere Verbesserung besteht darin, den Abluftkanal (7) durch die Verbindung (23) mit dem Frischluftkanal (6) zu verbinden, so daß ein geschlossener Kreislauf entsteht.

In Figur 1 ist auch eine zweckmäßige Ausbildung des Verdampfers (27) in Kombination mit einem Kältespeicher (19) schematisch dargestellt, wobei für die entsprechenden Temperaturen auch ein mit Flüssigkeit (20) gefüllter latenter Kältespeicher in Frage kommt.

Da beim Öffnen des Kühlschrankes und beim Einlegen von frischen Lebensmitteln die Temperatur im Kühlschrank wesentlich ansteigt, wäre unter Umständen ein Abkühlen in den gewünschten Kühlbereichen, infolge des gedrosselten Kältestromes durch die Platte (16), sehr langsam. Um eine schnellere Abkühlung zu erreichen, besteht daher eine Verbindung vom Kühlraum (1) über den Kaltluftkanal (11) und den zweiten Lüfter (12) zum Tiefkühlfach (34). Sobald die Temperatur im Kühlraum (1); nach Öffnen der Tür, über einen Wert von z. B. +4°C steigt, schaltet die Temperaturregelung (13) den Lüfter (12) ein und es gelangt zusätzlich Kaltluft vom Tiefkühlfach (34) in den Kühlraum 81) bis die Temperaturregelung (13) wieder bei +4°C den Lüfter (12) abschaltet. Dann übernimmt wieder die Temperaturregelung (10) mit dem Lüfter (9) ihre Funktion, d.h. der Lüfter (9) wird erst dann eingeschaltet, wenn die Temperatur im Kühlraum (1) unter +2°C sinkt.

In Figur 2 ist dargestellt, daß man anstelle von den beiden Lüftern (9) und (12) auch mit einem einzigen Lüfter (9) arbeiten kann, indem ein Umschaltventil (14) einmal den Frischluftkanal (6) und einmal den Kaltluftkanal (11) mit dem Lüfter (9) verbindet.

In Figur 1 sind noch weitere Details der Erfindung dargestellt.

Da die Anordnung von latenten Kältespeichern in einfacher Weise größere Kältemengen sammeln kann, wird empfohlen, einen solchen Gefrierschrank mit einer Schaltuhr (33) zu versehen, welche die Kältemaschine (5), die wie üblich über einen Thermostat (32) des Tieefkühlfaches (34) geschaltet wird, nur zu solchen Zeiten an den Netzanschluß (31) zu legen, wenn z. B. billige Nachtstromtarife zur Verfügung stehen. Durch diese Maßnahme können nicht nur die Betriebskosten gesenkt, sondern auch Stromversorgungsprobleme gemildert werden.

Da eine erfindungsgemäße Frischluftkühlung mit feuchter Luft und genau geregelten Temperaturen mit kanpp über 0°C den Geschmack und die Haltbarkeit der Lebensmittel wesentlich verbessert, wird eine Lösung vorgeschlagen, welche auch den nachträglichen Einbau eines solchen Kühlraumes in vorhandene Tiefkühlgeräte ermöglicht. Dazu werden vor allem die Bauteile zur Kälteübertragung zu einer Einheit in Form eines Einschubes (28) zusammengefaßt. Ein solcher Einschub (28) trägt zweckmäßigerweise auch den Lüfter (9) und die Temperaturregelung (19), eventuell auch Filter oder Befeuchtungsgeräte (24).

In Figur 1 ist auch schematisch eine Drosselklappe (35) dargestellt, welche den Kälteübergang durch die Platte (16) veränern kann. Dies hat den Zweck, z. B. im Sommer oder in heißen Gegenden, den Kältefluß zu vergrößern.

Einem ähnlichen Zweck dient die Drosselklappe (36), die den Luftstrom dementsprechend beeinflußt.

Das dargestellte Ausführungsbeispiel Figur 1 und Figur 2 zeigt wie zahlreich die Varianten und Möglichkeiten eines erfindungsgemäßen Kühlschrankes mit Frischluftkühlung sind.

## Patentansprüche

1. Nofrost-Kühlverfahren für einen Kühlbereich unter 0° C, wobei die gewünschte Temperatur im Kühlraum (1) durch Zufuhr von Frischluft höherer Temperatur geregelt wird und die dem Kühlraum (1) je Zeiteinheit zugeführte Kältemenge kleiner ist als die bei maximaler Frischluftzufuhr zugeführte Wärmemenge, wobei eine gesteuerte Zufuhr von Frischluft erfolgt und die Kälte dem Kühlraum (1) durch Konvektoren (2) zugeführt wird, **dadurch gekennzeichnet**, daß die von der einströmenden Frischluft verdrängte, abgekühlte Abluft einem Wärmetauscher (3) des Kondensators (4) der Kältemaschine (5) zugeführt wird, daß eine räumliche Trennung zwischen dem Verdampfer (27) und dem Kühlraum (1) vorliegt und daß die Kälte vom Verdampfer (27) zum Kühlraum (1) über dazwischenliegende Bauteile (2, 16) geführt wird.

2. Nofrost-Kühlverfahren nach Anspruch 1, **dadurch gekennzeichnet**, daß die Abluft nach Erwärmung im Wärmetauscher (3) und einer Vorbehandlung in einem geschlossenen Kreislauf (23) dem Kühlraum (1) zugeführt wird.

3. Nofrost-Kühlverfahren nach Anspruch 1, **dadurch gekennzeichnet**, daß bei Überschreiten der oberen Grenztemperatur des Kühlbereichs statt Frischluft solange Kaltluft zugeführt wird, bis die Temperatur des Kühlraumes (1) im oder nahe dem Kühlbereich liegt.

4. Nofrost-Kühlverfahren nach Anspruch 1, **dadurch** **gekennzeichnet**, daß die zugeführte Frischluft vorbehandelt, d. h. beispielsweise gekühlt, gefiltert und/oder angefeuchtet und/oder mit Konservierungsmittel versehen ist.

5. Nofrost-Kühleinrichtung, wobei ein Kühlbereich für die Zufuhr von Kälte vorgesehen ist, bei dem der Kühlraum (1) durch Kälte, ausgehend von Konvektoren (2), beaufschlagt wird und wobei über einen Lüfter (9) mit Temperaturreglung (10) Frischluft höherer Temperatur dem Kühlraum (1) zugeführt wird, wobei ein Frischluftkanal (6) und mindestens ein Abluftkanal (7) in Verbindung mit dem Kühlraum (1) vorgesehen sind, **dadurch gekennzeichnet**, daß im Abluftkanal (7) ein Wärmetauscher (3) des Kondensators (4) der Kältemaschine (5) vorhanden ist und daß der Verdampfer (27) mindestens durch die Konvektoren (2) räumlich von dem Kühlraum (1) getrennt ist.

6. Nofrost-Kühleinrichtung nach Anspruch 5, **dadurch gekennzeichnet**, daß ein weiterer Zuluftkanal (11) für Kaltluft und ein weiterer Lüfter (12) die Kaltluft mit Temperaturregelung (13) vorhanden sind.

7. Nofrost-Kühleinrichtung nach Anspruch 5, **dadurch gekennzeichnet**, daß ein Umschaltventil (14) von Frischluft auf Kaltluft vorhanden ist.

8. Nofrost-Kühleinrichtung nach Anspruch 5, **dadurch gekennzeichnet**, daß die dem Kühlraum (1) zugewandten Oberflächen der Konvektoren (2) sehr gut wärmeleitend sind und unter den Konvektoren (2) weniger gut leitende Schichten (16) angeordnet sind.

9. Nofrost-Kühleinrichtung nach Anspruch 5, **dadurch gekennzeichnet**, daß die dem Kühlraum (1) zugewandten Oberflächen der Konvektoren (2) mit Kühlrippen (17) oder anderen, die Oberflächen vergrößernden Formen, versehen sind.

10. Nofrost-Kühleinrichtung nach Anspruch 8, **dadurch gekennzeichnet**, daß zumindest ein Teil der Wandungen des Kühlraumes (1) als Konvektoren 826) ausgebildet ist.

11. Nofrost-Kühleinrichtung nach Anspruch 8, **dadurch gekennzeichnet**, daß die Konvektoren (2) und/oder die Verdampfer (27) als Kältespeicher (19) ausgebildet sind.

12. Nofrost-Kühleinrichtung nach Anspruch 11, **dadurch gekennzeichnet**, daß die Kältespeicher (19) mit Flüssigkeit (20) gefüllt als latente Kältespeicher ausgebildet sind.

13. Nofrost-Kühleinrichtung nach einem oder mehreren der vorstehenden Ansprüche 5 bis 12, **dadurch gekennzeichnet**, daß im Kühlraum (1) ein Innenbehälter (21) zur Aufnahme des Kühlgutes vorhanden ist und die Frischluftkanäle (6) derart angeordnet sind, daß die Frischluft zumindest teilweise in den Raum (22) zwischen der inneren Oberfläche (15) des Kühlraumes (1) und dem Innenbehälter (21) einströmt.

14. Nofrost-Kühleinrichtung nach einem oder mehreren der vorstehenden Ansprüche 5 bis 13, **dadurch gekennzeichnet**, daß der Kühlraum (1) als Einschub (28) in einen Gefrierschrank (25) ausgebildet ist, wobei die Wandungen zur Kälteübertragung dienen, durch welche die Kälte des Gefrierschrankes (25) in den Kühlraum (1) gelangen.

15. Nofrost-Kühleinrichtung nach Anspruch 14, **dadurch gekennzeichnet**, daß die Frischtluftkanäle (6) und Abluftkanäle (7) als dünne, flache Schläuche ausgebildet sind, die durch den Türspalt der Tür des Gefrierschrankes (25) nach außen geführt sind.

16. Nofrost-Kühleinrichtung nach Anspruch 14, **dadurch gekennzeichnet**, daß Lüfter (12) und Temperaturregelung (13) am Einschub (28) angeordnet sind.

17. Nofrost-Kühleinrichtung nach Anspruch 16, **dadurch gekennzeichnet**, daß Lüfter (12) und Temperaturregelung (13) im Innern des Einschubs (28) im Temperaturbereich über 0°C angeordnet sind.

18. Nofrost-Kühleinrichtung nach einem oder mehreren der vorstehenden Ansprüche 5 bis 17, **dadurch gekennzeichnet**, daß im Bereich des Frischluftkanals (6) und/oder des Abluftkanals (7) eine von Hand einstellbare Drosselklappe (18) vorhanden ist.

19. Nofrost-Kühleinrichtung nach einem oder mehreren der vorstehenden Ansprüche 8 bis 18, **dadurch gekennzeichnet**, daß in der weniger gut leitenden Schicht (16) eine von Hand verstellbare Drosselklappe (18) zur Veränderung des Kältetransfer vorhanden ist.

20. Nofrost-Kühleinrichtung nach einem oder mehreren der vorstehenden Ansprüche 5 bis 19, **dadurch** **gekennzeichnet**, daß eine Schaltuhr (33) vorhanden ist, welche die Kältemaschine (5) nur zu bestimmten Zeiten anschaltet.

## Claims

1. A no-frost refrigerating method for a refrigerating range below 0 °C, wherein the desired temperature in the refrigerating chamber (1) is regulated by the supply of fresh air of a higher temperature and the amount of cold supplied to the refrigerating chamber (1) per unit of time is smaller than the amount of heat supplied with the maximum supply of fresh air, wherein a controlled supply of fresh air takes place and the cold is supplied to the refrigerating chamber (1) by convectors (2), characterised in that the cooled exhaust air, displaced by the inflowing fresh air, is supplied to a heat exchanger (3) of the condenser (4) of the cooling machine (5), that a three-dimensional separation is present between the evaporator (27) and the refrigerating chamber (1) and that the cold is directed from the evaporator (27) to the refrigerating chamber (1) via components (2, 16)lying therebetween.

2. A no-frost refrigerating method according to Claim 1, characterised in that the exhaust air, after heating in the heat exchanger (3) and after a pre-treatment in a closed circuit (23), is supplied to the refrigerating chamber (1).

3. A no-frost refrigerating method according to Claim 1, characterised in that on exceeding the upper threshold temperature of the refrigerating range, cold air is supplied, instead of fresh air, until the temperature of the refrigerating chamber (1) lies in or close to the refrigerating range.

4. A no-frost refrigerating method according to Claim 1, characterised in that the supplied fresh air is pretreated, i.e. for example cooled, filtered and/or moistened and/or is provided with preservatives.

5. A no-frost refrigerating arrangement, wherein a refrigerating range is provided for the supply of cold, in which the refrigerating chamber (2) is acted upon by cold, originating from convectors (2), and wherein via a fan (9) with temperature regulation (10) fresh air at a higher temperature is supplied to the refrigerating chamber (1), wherein there are provided a fresh air duct (6) and at least one exhaust air duct (7) in connection with the refrigerating chamber (1), characterised in that in the exhaust air duct (7) a heat exchanger (3) of the condenser (4) of the cooling machine (5) is present and that the evaporator (27) is separated three-dimensionally from the refrigerating chamber (1) at least by the convectors (2).

6. A no-frost refrigerating arrangement according to Claim 5, characterised in that a further air supply duct (11) for cold air and a further fan (12) for cold air with temperature regulation (13) are present.

7. A no-frost refrigerating arrangement according to Claim 5, characterised in that a change-over valve (14) from fresh air to cold air is present.

8. A no-frost refrigerating arrangement according to Claim 5, characterised in that the surfaces of the convectors (2) facing the refrigerating chamber (1) have very good thermal conductivity and less well conducting layers (16) are arranged under the convectors (2).

9. A no-frost refrigerating arrangement according to Claim 5, characterised in that the surfaces of the convectors (2) facing the refrigerating chamber (1) are provided with refrigerating ribs (17) or other shapes increasing the surfaces.

10. A no-frost refrigerating arrangement according to Claim 8, characteriesd in that at least a part of the walls of the refrigerating chamber (1) is constructed as convectors (26).

11. A no-frost refrigerating arrangement according to Claim 8, characterised in that the convectors (2) and/or the evaporators (27) are constructed as cold reservoirs (19).

12. A no-frost refrigerating arrangement according to Claim 11, characterised in that the cold reservoirs (19) filled with fluid (20) are constructed as latent cold reservoirs.

13. A no-frost refrigerating arrangement according to one or more of the above Claims 5 to 12, characterised in that in the refrigerating chamber (1) an internal container (21) is present to hold the refrigeration goods and the fresh air ducts (6) are arranged such that the fresh air flows at least partially into the space (22) between the inner surface (15) of the refrigerating chamber (1) and the internal container (21).

14. A no-frost refrigerating arrangement according to one or more of the above Claims 5 to 13, characterised in that the refrigerating chamber (1) is constructed as a slide-in unit (28) into a freezer (25), wherein the walls serve for the transmission of cold, through which the cold of the freezer (25) arrives into the refrigerating chamber (1).

15. A no-frost refrigerating arrangement according to Claim 14, characterised in that the fresh air ducts (6) and exhaust air ducts (7) are constructed as thin flat tubes which are directed outwards through the door gap of the door of the freezer (25).

16. A no-frost refrigerating arrangement according to Claim 14, characterised in that the fan (12) and temperature regulation (13) are arranged on the slide-in unit (28).

17. A no-frost refrigerating arrangement according to Claim 16, characterised in that the fan (12) and temperature regulation (13) are arranged inside the slid-in unit (28) in the temperature range above 0 °C.

18. A no-frost refrigerating arrangement according to one or more of the above Claims 5 to 17, characterised in that in the region of the fresh air duct (6) and/or of the exhaust air duct (7) a manually adjustable throttle valve (18) is present.

19. A no-frost refrigerating arrangement according to one or more of the above Claims 8 to 18, characterised in that in the less well conducting layer (16) a manually adjustable throttle valve (18) is present to alter the transfer of cold.

20. A no-frost refrigerating arrangement according to one or more of the above Claims 5 to 19, characterised in that a switch clock (33) is present which switches the cooling machine (5) on only at particular times.

## Revendications

1. Procédé de réfrigération sans formation de givre pour une plage de réfrigération supérieure à 0°C, selon lequel la température souhaitée est réglée dans l'espace de réfrigération (1) grâce à l'amenée d'air frais à une température plus élevée, et la quantité de froid amenée par unité de temps dans cet espace de réfrigération (1) est inférieure à la quantité de chaleur amenée en présence d'une amenée d'air frais maximale, étant précisé qu'une amenée d'air frais commandée a lieu et que le froid est amené vers l'espace de réfrigération (1) grâce à des convecteurs (2), caractérisé en ce que l'air sortant déplacé par l'air frais entrant, et refroidi est amené vers un échangeur de chaleur (3) du condensateur (4) de la machine frigorifique (5), en ce qu'une séparation dans l'espace est prévue entre l'évaporateur (27) et l'espace de réfrigération (1), et en ce que le froid est amené de l'évaporateur (27) à l'espace de réfrigération (1) par l'intermédiaire d'éléments de construction (2, 16) situés entre les deux.

2. Procédé de réfrigération sans formation de givre selon la revendication 1, caractérisé en ce que l'air sortant est amené vers l'espace de réfrigération (1) après avoir été réchauffé dans l'échangeur de chaleur (3) et traité préalablement dans un circuit fermé (23).

3. Procédé de réfrigération sans formation de givre selon la revendication 1, caractérisé en ce que, lors d'un dépassement de la température limite supérieure de la plage de réfrigération, c'est de l'air froid qui est amené à la place de l'air frais, jusqu'à ce que la température de l'espace de réfrigération (1) se situe dans la plage de réfrigération ou près de celle-ci.

4. Procédé de réfrigération sans formation de givre selon la revendication 1, caractérisé en ce que l'air frais amené est traité préalablement, c'est-à-dire par exemple refroidi, filtré et/ou humidifié et/ou doté d'un conservateur.

5. Dispositif de réfrigération sans formation de givre pour lequel une plage de réfrigération est prévue pour l'amenée de froid, dans lequel l'espace de réfrigération (1) est sollicité par du froid à partir de convecteurs (2), et de l'air frais à une température supérieure est amené vers l'espace de réfrigération (1) par l'intermédiaire d'un ventilateur (9) pourvu d'un réglage de température (10), un canal d'air frais (6) et au moins un canal d'air sortant (7) étant prévus en liaison avec l'espace de réfrigération (1), caractérisé en ce qu'il est prévu, dans le canal d'air sortant (7), un échangeur de chaleur (3) du condensateur (4) de la machine frigorifique (5), et en ce que l'évaporateur (27) est séparé dans l'espace de l'espace de réfrigération (1) au moins par les convecteurs (2).

6. Dispositif de réfrigération sans formation de givre selon la revendication 5, caractérisé en ce qu'il est prévu un autre canal d'air amené (11) pour l'air froid et un autre ventilateur (12) pour l'air froid, avec un réglage de température (13).

7. Dispositif de réfrigération sans formation de givre selon la revendication 5, caractérisé en ce qu'il est prévu une soupape d'inversion (14) pour passer de l'air frais à l'air froid.

8. Dispositif de réfrigération sans formation de givre selon la revendication 5, caractérisé en ce que les surfaces des convecteurs (2) tournées vers l'espace de réfrigération (1) sont très bonnes conductrices de chaleur, et des couches moins bonnes conductrices (16) sont disposées sous les convecteurs (2).

9. Dispositif de réfrigération sans formation de givre selon la revendication 5, caractérisé en ce que les surfaces des convecteurs (2) tournées vers l'espace de réfrigération (1) sont pourvues de nervures de réfrigération (17) ou d'autres formes agrandissant les surfaces.

10. Dispositif de réfrigération sans formation de givre selon la revendication 8, caractérisé en ce qu'une partie au moins des parois de l'espace de réfrigération (1) est conçue sous la forme de convecteurs (26).

11. Dispositif de réfrigération sans formation de givre selon la revendication 8, caractérisé en ce que les convecteurs (2) et/ou l'évaporateur (27) sont conçus comme des réservoirs de froid (19).

12. Dispositif de réfrigération sans formation de givre selon la revendication 11, caractérisé en ce que les réservoirs de froid (19) sont remplis de liquide (20) formant un réservoir de froid latent.

13. Dispositif de réfrigération sans formation de givre selon l'une au moins des revendications 5 à 12 précédentes, caractérisé en ce qu'il est prévu, dans l'espace de réfrigération (1), un récipient intérieur (21) destiné à recevoir les produits réfrigérés, et les canaux d'air frais (6) sont disposés de telle sorte que l'air frais entre au moins partiellement dans l'espace (22) défini entre la surface intérieure (15) de l'espace de réfrigération (1) et le récipient intérieur (21).

14. Dispositif de réfrigération sans formation de givre selon l'une au moins des revendications 5 à 13 précédentes, caractérisé en ce que l'espace de réfrigération (1) est conçu comme un tiroir (28) dans un congélateur armoire (25), les parois servant à la transmission du froid et le froid dudit congélateur armoire (25) arrivant à travers elles dans l'espace de réfrigération (1).

15. Dispositif de réfrigération sans formation de givre selon la revendication 14, caractérisé en ce que les canaux d'air frais (6) et les canaux d'air sortant (7) sont conçus comme de fins tuyaux plats qui sont amenés à l'extérieur à travers l'interstice de la porte du congélateur armoire (25).

16. Dispositif de réfrigération sans formation de givre selon la revendication 14, caractérisé en ce que le ventilateur (12) et le réglage de température (13) sont disposés au niveau du tiroir (28).

17. Dispositif de réfrigération sans formation de givre selon la revendication 16, caractérisé en ce que le ventilateur (12) et le réglage de température (13) sont disposés à l'intérieur du tiroir (28), dans la plage de température supérieure à 0°C.

18. Dispositif de réfrigération sans formation de givre selon l'une au moins des revendications 5 à 17 précédentes, caractérisé en ce qu'il est prévu, dans la zone du canal d'air frais (6) et/ou du canal d'air sortant (7), une soupape d'étranglement (18) réglable à la main.

19. Dispositif de réfrigération sans formation de givre selon l'une au moins des revendications 8 à 18 précédentes, caractérisé en ce qu'il est prévu, dans la couche moins bonne conductrice (16), une soupape d'étranglement (18) réglable à la main pour modifier le transfert de chaleur.

20. Dispositif de réfrigération sans formation de givre selon l'une au moins des revendications 5 à 19 précédentes, caractérisé en ce qu'il est prévu une minuterie de contact (33) qui ne met en marche la machine frigorifique (5) qu'à des heures définies.
